# EUROPÄISCHE PATENTSCHRIFT

(11) **EP 2 754 784 B1**
(45) Veröffentlichungstag und Bekanntmachung des Hinweises auf die Patenterteilung: **03.02.2021**
(21) Anmeldenummer: 13005864.7
(22) Anmeldetag: 17.12.2013
(51) Int. Cl.: E04H 17/14, E04H 17/16

(54) **System zur Errichtung einer Wind- und/oder Sichtschutzwand**
System for erecting a screen wall to protect from wind and/or visibility
Système de construction d'une paroi de protection contre le vent et/ou contre les regards

(30) Priorität: 21.12.2012 DE 202012012273 U
(43) Veröffentlichungstag der Anmeldung: 16.07.2014
(73) Patentinhaber: BM Massivholz GmbH, 97647 Nordheim/Rhön (DE)
(72) Erfinder: Winnefeld, Winnfried, 97647 Nordheim/Rhön (DE)
(74) Vertreter: Küchler, Stefan

(56) Entgegenhaltungen:
- FR-A3- 2 958 674
- US-A- 3 652 060
- US-A- 4 143 495
- US-A- 5 100 107
- US-A1- 2006 113 517
- US-A1- 2009 282 770
- US-A1- 2010 126 797

## Beschreibung

Die Erfindung richtet sich auf einen Bausatz zur Errichtung einer Wind- und/oder Sichtschutzwand, umfassend wenigstens zwei Profile mit jeweils wenigstens einer in Längsrichtung verlaufenden Nut, wobei die wenigstens zwei Profile in vertikaler Ausrichtung an zwei benachbarten, im oder am Boden verankerten Pfosten erart festgelegt sind, dass ihre Nuten einander zugewandt sind.

Gerade im privaten Bereich erfreuen sich Wände gegenüber Zäunen steigender Beliebtheit. Dies resultiert daher, dass diese gleichermaßen Schutz gegenüber Wind und Zug wie auch gegenüber Blicken neugieriger Passanten bieten können. Darüber hinaus sind gerade auch Wände aus Holzelementen ein gestaltendes Element im Gartenbau und können schließlich auch dank ihrer vielfältigen Ästhetik von einem Haus- oder Gartenbesitzer als Ausdruck seines Lebensstiles eingesetzt werden.

Bei derartigen Wind- und Sichtschutzelementen aus Holz erfordert die Montage im Allgemeinen keine speziellen Kenntnisse - zunächst werden an Punktfundamenten vertikale Pfosten verankert, in genormten Abständen. Dazwischen werden sodann die eigentlichen Wind- und Sichtschutzelemente festgelegt - meist flächige Holzelemente von quadratischer Gestalt mit einer Kantenlänge von etwa 1,80 m. Während die Montage derartiger Elemente also kaum Probleme bereitet und für jedermann möglich ist, so verhält es sich mit dem Transport gänzlich anders: Eine durchschnittliche Privatperson mag zwar über einen Personenwagen verfügen, jedoch kaum über einen Liefer- oder Lastkraftwagen. Der Transport von derart sperrigen Holzelementen in einer Größe von 1,80 m x 1,80 m ist aber mit einem Personenwagen nicht möglich, sondern erfordert die Anmietung eines Lieferwagens. Diese Maßnahme verteuert die bekannten Wind- und Sichtschutzelemente nicht unerheblich.

In der US 5 100 107 A werden Zaunelemente beschrieben, wobei zwischen zwei vertikalen Pfosten Füllungen eingesetzt werden, die aus einer großen Anzahl von schmalen Füllungselementen mit einer vertikalen Längserstreckung bestehen. Diese vertikalen Füllungselemente sind stumpf aneinander gesetzt, und zwar immer abwechselnd in zwei verschiedenen Ebenen, so dass sich jeweils zwei benachbarte Füllungselemente überlappen und dadurch miteinander verschraubt werden können. Solche Füllungselemente mögen zwar eine besondere Ästhetik aufweisen, sind aber in ihrer Herstellung extrem aufwändig und daher kaum wirtischaftlich herstellbar. Außerdem leidet an der Zusammensetzung aus einer Vielzahl von einzelnen vertikalen Füllungselementen die Stabilität der Gesamtanordnung. Schließlich ist die Anordnung aufgrund ihres komplizierten Aufbaus nicht dafür geeignet, von einem Käufer bzw. technischen Laien zusammengesetzt zu werden. Vielmehr müssen alle Bestandteile werksseitig vorfabriziert werden und stellen dann relativ sperrige Bauteile dar, welche nur mit großem Aufwand zum Einsatzort transportiert werden können.

Ähnlich verhält es sich mit den aus der US 3 652 060 A vorbekannten Zaunelementen. Auch hier besteht die Füllung zwischen zwei seitlichen Pfosten aus einer Vielzahl von Latten mit jeweils vertikaler Längsrichtung. Infolge ihrer vertikalen Anordnung können diese Latten keinen Beiträg zu der Stabilität der Gesamtanordnung leisten. Die einzige Stabilität erfährt diese Füllung durch drei in horizontaler Richtung verlaufende Streben, an welchen die vertikalen Latten befestigt sind. Auch hier ist der Zusammenbau sehr aufwändig, so dass es einem Kunden nicht zugemutet werden kann, dieses Element vor Ort aus Einzelteilen zusammenzusetzen.

Vergleichbares gilt auch für das in der US 2006 / 0 113 517 A1 offenbarte Zaunsystem. Dort sind die Füllungsbretter zwar im Unterschied zu den beiden zuvor erwähnten Dokumenten innerhalb einer einzigen Ebene angeordnet, jedoch ebenfalls in vertikaler Richtung. Sie erfüllen damit zwar den Zweck eines Wind- oder Sichtschutzes, tragen aber selbst nichts zur Stabilität der Gesamtanordnung bei, sondern benötigen jeweils eine ober- und unterseitige Abschlussleiste, die sich horizontal zwischen zwei Pfosten erstrecken. Wiederum ist der Zusammenbau diese Vielzahl von Bauelementen sehr komplex und aufwändig und muss daher werksseitig vorgenommen werden. Einem Endverbraucher kann dies nicht auferlegt werden, insbesondere wenn es sich dabei um einen technischen Laien handelt.

Bei der US 2009 / 0 282 770 A1 sind als Füllungselemente zwischen vertikalen Pfosten Kassetten vorgesehen, welche ihrerseits aus einem Rahmen bestehen, der mit sich überkreuzenden, vorzugsweise vertikal und horiziontal, oder jeweils diagonal verlaufenden Leisten gefüllt ist. Da die sich überkreuzenden Leisten auf Abstand gesetzt sind, ist eine solche Füllung jedenfalls teilweise transparent und damit für ein Wind- oder Sichtschutzelement nur wenig geeignet. Darüber hinaus ist die Herstellung solcher Kassetten mit sich überkreuzenden Leisten ebenfalls nur werksseitig möglich und erfordert einen aufwändigen Transport der sperrigen Kassetten zum Einsatzort. Scchließlich besteht jeweils eine Füllung zwischen zwei Pfosten aus einer Vielzahl solcher Kassetten, welche ihre Stabilität wiederum von horizonalen Streben oder Rahmenelementen ableiten, welche den Aufbau vor Ort ebenfalls recht aufwändig erscheinen lassen, so dass hier eine Montage durch technische Laien ebenfalls unmöglich erscheint.

Die US 4 143 495 A offenbart eine Schallschutzwand, wie sie beispielsweie entlang von Schienen eingesetzt wird, um Anwohner vor dem Lärm vorbeifahrender Züge zu schützen. Hierbei werden als Füllung Metallkassetten verwendet, wobei zwischen zwei äußeren Lagen ein innerer Kern bspw. aus einem schallabsorbierenden Werkstoff eingesetzt sein kann. Solche Kassetten sind relativ schwer und müssen daher mit einem Kran von oben in die Nuten der seitlichen Pfosten eingesetzt werden. Als Wind- und Sichtschutzelemente für die Einfriedung privater Gärten od. dgl. sind derartige Schallschutzwände ungeeignet.

Dasselbe gilt für die aus der US 2010 / 0 126 797 A1 bekannten Schallschutzwände, welche derart massiv sind, dass die vertikalen Pfosten aus Beton hergestellt sind. Ein technischer Laie wäre - auch aufgrund der großen Abmessungen der einzelnen Kassetten - mit dem Aufbau einer derartigen Schallschutzwand völlig überfordert.

Schließlich zeigt die FR' 2 958 674 A3 ebenfalls eine aus doppellagigen Metallkassetten aufgebaute Schallschutzwand. Obzwar hier die einzelnen Kassetten schmäler aufgebaut sein können als bei den zuvor beschriebenen Dokumenten, kann dennoch der Zusammenbau einer derartigen Anlage einem technischen Laien nicht zugemutet werden. Eine gegenseitige Fluchtung erfahren die übereinander zu setzenden einzelnen Kassetten durch ihre mit Nut bzw. Feder versehenen Ober- und Unterseiten.

Aus den Nachteilen des beschriebenen Standes der Technik resultiert das die Erfindung initiierende Problem, ein gattungsgemäßes System zur Errichtung einer Wind- und/oder Sichtschutzwand derart weiterzubilden, dass diese von einem normalen Personenkraftwagen transportiert werden können, so dass die Anmietung eines Liefer- oder Lastwagens nicht mehr erforderlich ist. Ferner soll der Zusammenbau vor Ort auch von technischen Laien durchführbar sein.

Die Lösung dieses Problems gelingt bei einem gattungsgemäßen Bausatz zur Errichtung einer Wind- und/oder Sichtschutzwand dadurch, dass der Zwischenraum zwischen den an benachbarten Pfosten festgelegten Profilen durch mehrere, langgestreckte, horizontal ausgerichtete Füllungselemente überspannt wird, welche zwischen jeweils zwei Profilen mit einander zugewandten Nuten übereinander eingesetzt werden, derart dass sie von den beiden Nuten innerhalb einer gemeinsamen Ebene, gehalten werden, wobei ein Füllungselement mehrere langgestreckte, horizontal verlaufende Elemente aufweist, welche gleiche Längen aufweisen und an ihren endseitigen Stirnflächen durch je eine stumpf angesetzte, vertikale Leiste untereinander verbunden sind, wobei die endseitigen Leisten eine Breite b haben, die der Dicke D der langgestreckten Elemente entspricht: $D = b .$

Durch diese Maßnahmen ist es möglich, auf große und sperrige Füllungselemente zu verzichten. Stattdessen werden die Füllungen vor Ort aus kleineren Einheiten zusammengesetzt, welche sich viel leichter transportieren lassen. Im Idealfall lassen sich die gesamten Füllungen aus einzelnen, langgestreckten, aber schlanken Elementen zusammensetzen, welche bequem in einem Personenkraftwagen - ggf. bei leicht geöffneter Heckklappe - verfrachtet werden können. Indem dabei mehrere, übereinander angeordnete, horizontal verlaufende Elemente ein- oder vorzugsweise mehrmals miteinander verbunden sind, wird einerseits die Handhabung der Füllungselemente erleichtert, andererseits werden die einzelnen Bestandteile aneinander stabilisiert und können mit wenigen Mitteln an einem Profil fixiert werden. Die Erfindung sieht dabei weiter vor, dass mehrere, übereinander angeordnete, horizontal verlaufende Elemente gleiche Längen aufweisen und an ihren endseitigen Stirnflächen durch je eine stumpf angesetzte, vertikale Leiste untereinander verbunden sind. Diese Leiste übernimmt die Parallelausrichtung der an dem betreffenden Füllungselement beteiligten Bestandteile und erleichtert damit auch das Einsetzen eines Füllungselements in ein Profil.

Es hat sich als günstig erwiesen, dass die Flanken einer Nut parallel zueinander verlaufen. Damit wird eine Montage ermöglicht, wobei zunächst die vertikalen Profile an Verankerungspfosten befestigt und sodann die Füllungselemente von oben her eingeschoben werden. Dabei ist allerdings darauf zu achten, dass die Verankerungspfosten exakt ausgerichtet werden.

Die Verankerung eines Profils an einem Pfosten oder einem sonstigen tragenden Element kann im Bereich des Nutgrundes erfolgen, insbesondere mittels das Profil lotrecht zu dessen Nutgrund durchsetzender Befestigungsschrauben, welche vor der Montage der Füllungselemente durch das Profil hindurch in den betreffenden Pfosten od. dgl. eingeschraubt werden. Bohrungen in den Profilen für derartige Schrauben können werksseitig vorgesehen sein oder bei Bedarf vor Ort nachträglich eingebohrt werden. Auf jeden Fall sollten diese Bohrungen den Nutgrund durchsetzen und sich von dort in Richtung der diametral gegenüber liegenden Längsseite des Profils erstrecken und diese am besten etwa lotrecht durchsetzen. Für die Schraubenköpfe können innerhalb der Nut Vertiefungen bzw. Einsenkungen vorgesehen sein. Solchenfalls sind diese Befestigungsschrauben nicht nur optisch verborgen, sondern beeinträchtigen auch die Funktion des Profils nicht, insbesondere nicht das Einsetzen der Füllungselemente in die Nut. Diese Befestigungstechnik ersetzt die bisher üblichen Flechtzaunwinkel.

Andererseits kann natürlich auch die übliche Technik mit Hilfe von Flechtzaunwinkeln verwendet werden, indem zunächst ein gesamtes Wandelement aus dessen Einzelteilen zusammengesetzt wird, welches anschließend mittels Flechtzaunwinkeln an den Verankerungspfosten fixiert wird.

Zur weiteren Erhöhung der Stabilität sollten ein oder mehrere Füllungselemente mit dem Profil verbunden sein, beispielsweise verschraubt. Durch eine derartige Querversteifung erhält nicht nur die betreffende Füllung eine höhere Stabilität, sondern auch die gesamte Pfostenreihe und schließlich gar die gesamte Wand insgesamt.

Es liegt im Rahmen der Erfindung, dass ein oder mehrere Schrauben zur Verbindung eines Füllungselementes mit einem Profil dessen Nut durchqueren. Dies bedeutet, dass eine solche Schraube durch eine Flanke der Nut in jene ein- und an der gegenüberliegenden Flanke wieder aus dieser austritt. Dadurch erfährt eine solche Schraube eine Fixierung gleich einer Lagerung eines Stiftes an zwei voneinander entfernten Lagerpunkten und gewährt damit ein hohes Maß an Stabilität.

Ein weiteres, bevorzugtes Merkmal der Erfindung ist, dass ein oder mehrere Schrauben zur Verbindung eines Füllungselementes mit einem Profil letzteres lotrecht zu dessen Grundfläche durchqueren, insbesondere eine in eine Profil-Nut eingesetzte Feder desselben. Damit stellt eine solche Schraube - wobei es sich auch um einen Bolzen, Gewindebolzen, Stift od. dgl. handeln kann, einen optimalen Formschluss zwischen einem Füllungselement und dem betreffenden Profil her, und zwar einen derart ausgeprägten Fornschluss, der nur durch manuelles Herausdrehen der Schraube oder durch Zerstörung es Füllungselementes oder des Profils gelöst werden kann.

Die Erfindung lässt sich dahingehend weiterbilden, dass ein Füllungselement aus mehrereren Einzelteilen besteht, welche vor dem Einsetzen des Füllungselements in zwei zueinander parallelen Profilen miteinander verbunden werden, vorzugsweise werkseitig, um den Kunden die Montage zu erleichtern. Die weitere Untergliederung der Füllungselemente in kleinere Bestandteile ist eine weitere Maßnahme zur Verbesserung der Transportfähigkeit.

Ein Füllungselement kann mehrere, übereinander angeordnete, horizontal verlaufende Elemente, insbesondere Bretter oder Leisten, umfassen. Bevorzugt erstrecken sich alle diese Elemente trotz ihrer schlanken Form dank ihrer Länge von einem Profil bis zum anderen und verbinden diese zu einer Einheit.

Schließlich entspricht es der Lehre der Erfindung, dass mehrere, übereinander angeordnete, horizontal verlaufende Elemente durch ein oder mehrere, an wenigstens einer Grundfläche des Füllelements vertikal oder geneigt verlaufende Leisten miteinander verbunden sind. Diese stabilisieren un.d vollenden damit die flächige Einheit eines Füllungselements.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: einen Wandabschnitt einer mit einem erfindungsgemäßen System errichteten Wind- und/oder Sichtschutzwand in einer perspektivischen Ansicht;
- Fig. 2: einen Schnitt quer durch einen vertikalen Holm des Wandabschnitts aus Fig. 1;
- Fig. 3a: verschiedene Elemente zur Montage eines Füllungselements des Wandabschnitts aus Fig. 1 vor deren Zusammenbau in einer perspektivischen Sprengdarstellung;
- Fig. 3b: ein durch Zusammenbau der Elemente von Fig. 3a hergestelltes Füllungselement für den Wandabschnitt aus Fig. 1;
- Fig. 4a: das Wandelement aus Fig. 1 in einem frühen Stadium nach dessen teilweiser Montage in einer perspektivischen Darstellung aus einem anderen Blickwinkel;
- Fig. 4b: das Wandelement aus Fig. 1 in einer der Fig. 4a entsprechenden Darstellung sowie in einem späteren Stadium nach dessen überwiegender Montage; sowie
- Fig. 4c: das Wandelement aus Fig. 1 nach dessen vollständiger Fertigstellung.

Das Wind- und Sichtschutzelement 1 aus Fig. 1 gleicht in seinem Erscheinungsbild völlig üblichen Wind- und Sichtschutzelementen, welche als vorgefertigte, sperrige Teile etwa mit den Abmessungen 1,80 m x 1,80 m im Handel angeboten werden, aber nur mit großer Mühe transportiert werden können.

Das dargestellte, erfindungsgemäße Wind- und Sichtschutzelement 1 ist jedoch trotz seiner exakt gleichen Größe dank seiner neuartigen Konstruktion sehr leicht zu transportieren.

Wie Fig. 1 zeigt, wird ein erfindungsgemäßes Wind- und Sichtschutzelement 1 an seinen beiden seitlichen Kanten von je einem vertikalen Profil 2 flankiert, deren Zwischenraum von mehreren, langgestreckten, horizontal ausgerichteten Füllungselementen 3 überspannt wird. Letztere sind mit den Profilen 2 verbunden, können aber mit geringem Aufwand von jenen gelöst und in zerlegtem Zustand leicht transportiert werden, da sie solchenfalls bspw. leicht in einem Personenkraftfahrzeug verstaut werden können.

Dabei entspricht das dargestellte Wind- und Sichtschutzelement 1 nur einem Feld einer Wand; es können also mehrere gleichartige, dem dargestellten Element 1 entsprechende Felder mit ihren Seitenkanten aneinander gereiht werden; zwischen zwei solchen Feldern befindet sich allerdings je ein im oder am Boden verankerter Pfosten, welcher jeweils die beiden angrenzenden Wind- und Sichtschutzelemente 1 trägt und stützt und damit stabilisiert.

Dabei obliegt es den Profilen 2, an den tragenden Pfosten eine Aufnahme für die Füllungselemente 3 zur Verfügung zu stellen. Zu diesem Zweck haben sie einen Querschnitt 4, der in Fig. 2 erkennbar ist. Dieser hat eine etwa U-förmige Gestalt und stellt einen Ausschnitt aus einem Rechteck dar, welcher durch eine Vertiefung 5 in einer Seite 6, vorzugsweise in einer schmäleren Seite 6 des Rechtecks entstanden ist. Bevorzugt hat diese Vertiefung 5 ebenfalls einen rechteckigen Querschnitt. Diese querschnittliche Vertiefung 5 entspricht einer Nut 7 in dem Profil 2, worin die Füllungselemente 3 einsteckbar sind.

Bevorzugt verlaufen die Flanken 8 der Nut 7 parallel zueinander, so dass die Breite der Nut 7 konstant ist. Die Tiefe der Nut 7 kann etwas größer sein als deren Breite, wenngleich dies nicht zwingend ist.

Die Befestigung des Profils 2 an einem tragenden Pfosten erfolgt bevorzugt mittels Schrauben, welche das Profil 2 quer zu dessen Längsrichtung durchsetzen, und zwar vorzugsweise entlang oder parallel zu der Symmetrieebene 8 der Nut 7. Durch in bestimmten Abständen vorgebohrte Kanäle können die Schrauben innerhalb der Nut eingeführt und sodann in die Montagepfosten eingeschraubt werden, so dass die der Seite 5 mit der Nut 7 gegenüberliegende Längsseite 9 des Profils 2 an den betreffenden Pfosten gepresst wird. Damit das Einstecken von Füllungselementen 3 in die Nut 7 durch die Befestigungsschrauben nicht beeinträchtigt wird, können die dortigen Kanäle innerhalb der Nut 7 mit Einsenkungen versehen sein, worin jeweils der betreffende Schraubenkopf Platz findet. Exaktes Setzen der Pfosten ist Voraussetzung für diese Konstruktionsweise. Unabhängig davon ist natürlich auch ein Anschluss mit Flechtzaunwinkeln möglich, wie dies allgemein gebräuchlich ist.

Nach der Montage der Profile 2 an tragenden Pfosten od. dgl. stehen zwei einander zugewandte Nuten 7 zur Aufnahme von Füllungselemente 3 zur Verfügung, welche bspw. von oben in die beiden Nuten 7 eingeschoben werden können.

Ein einzelnes, derartiges Füllungselement ist in Fig. 3b wiedergegeben. Fig. 3a zeigt, dass dieses seinerseits aus mehreren Einzelteilen zusammengesetzt ist: Den Hauptbestandteil bilden mehrere langgestreckte Elemente 10, bspw. Bretter, im vorliegenden Beispiel deren drei, im Allgemeinen n. Diese langgestreckten Elemente 10 haben insbesondere gleiche Längen L, welche etwas kleiner ist als der Abstand zwischen dem Grund der beiden, einander zugewandten Nuten 7. Dadurch können die Elemente 10 unter horizontaler Ausrichtung vertikal übereinander angeordnet werden, mit ihren Grundflächen in einer gemeinsamen Ebene; sodann werden sie mittels mehrerer vertikaler Leisten 11, 12 untereinander verbunden. Wenn die n langgestreckten Elemente 10 gleiche Breiten B aufweisen, dann kann die Länge l der Leisten 11, 12 etwa dem n-fachen der Breite L eines Elements 10 entsprechen, ggf. zuzüglich dem (n-1)-fachen eines ggf. vorhandenen Abstandes A zwischen zwei unmittelbar übereinander angeordneten Elementen 10: $I = n * B ,$ falls A = 0, oder, falls der Abstand A ≠ 0: $I = \left(n-1\right) * A + n * B .$

Wie die Zeichnung weiter erkennen lässt, gibt es zwei unterschiedliche Arten von Leisten 11, 12: Zwei endseitige Leisten 11 und ein, zwei oder mehr Leisten 12 an einer Grundfläche der Elementenschar 10. Während dabei letztere Leisten 12 vor allem der gegenseitigen Stabilisierung der beteiligten Elemente 10 untereinander dienen und daher bspw. in gleichmäßigen Abständen über die Länge der Elemente 10 verteilt angeordnet sind, werden die endseitigen Leisten stumpf vor die Stirnseiten der langgestreckten Elemente 10 gesetzt und daran befestigt, beispielsweise verschraubt. Erfindungsgemäss haben die endseitigen Leisten 11 eine Breite b, welche der Dicke D der langgestreckten Elemente 10 entspricht. Diese Dicke D sollte etwas kleiner sein als die Dicke d der Nut 7: $D \leq d ;$ $D = b .$

Die Leisten 11, 12 wirken einem Verziehen eines langgestreckten Elements 10 und/oder eines Füllungselements 3 entgegen.

Die Fig. 4a bis 4c zeigen, wie mehrere Füllungselemente 3 übereinander in die einander zugewandten Nuten 7 zweier Profile 2 eingesetzt werden. Diese können bündig aufeinander aufliegen, oder aber - vorzugsweise aus ästhetischen Gründen - einen geringen Zwischenraum Z einhalten, insbesondere wenn die langgestreckten Elemente 10 innerhalb der Füllungselemente 3 ebenfalls einen Abstand A untereinander einhalten; in diesem Fall empfiehlt die Erfindung, $Z = A$ Zu wählen.

Um einen genormten Abstand Z zwischen benachbarten Füllungselementen 3 zu gewährleisten, können - wie auch bei der Verbindung der langgestreckten Elemente 10 unter gegenseitigem Abstand A zu Füllungselementen 3 - Abstandshalter verwendet werden, bspw. Abstandhalter-Plättchen, welche zwischen unmittelbar benachbarten Elementen 10 oder Füllungselementen 3 eingelegt werden, wenn diese zusammengefügt werden. Gleichbleibende Abstände zwischen aufeinandergestzten Füllungselementen 3 lassen sich auch erzielen, wenn wenigtens zwei Leisten 11, 12 um das Maß Z über das oberste oder unterste Element 10 überstehen, vorzugsweise nach oben.

Wie die Leisten 11, 12 vorzugsweise durch Schrauben mit den langgestreckten Elementen 10 zu flächigen Füllungselementen 3 verbunden werden, so können auch die Füllungselemente 3 ihrerseits zusätzlich zu ihrer Führung in den Nuten 7 der Profile 2 auch mit jenen verschraubt, verstiftet oder verbolzt werden. Die Längsachsen derartiger Schrauben, Stifte oder Bolzen verlaufen dabei vorzugsweise quer zu der Symmetrieebene 8 einer Nut 7, durchsetzen jene also etwa rechtwinklig. Bevorzugt durchsetzen derartige Schrauben, Stifte oder Bolzen einerseits die an die Nutflanken 13 angrenzenden Stege 14 der Profile 2, sowie jeweils eine in der Nut 7 dazwischen angeordnete Leiste 11 oder den dortigen Endbereich eines langgestreckten Elements 3. An diesen Stellen können jeweils vorgebohrte Ausnehmungen vorgesehen sein, insbesondere in einer gemeinsamen Flucht, so dass ein Stift, ein Bolzen oder eine Schraube problemlos durch alle diese Elemente 14, 11 hindurch gesteckt werden kann. Bolzen oder Maschinenschrauben können mittels aufgeschraubter Muttern festgezogen werden, Holzschrauben können in nicht vollständig hindurch gebohrte Ausnehmungen eingeschraubt und dadurch verankert werden. Vorzugsweise wird jedes Füllungselement 3 nach dessen Einfügen sofort verschraubt und dient sodann als Referenz für das nächstfolgende Füllungselement 3.

Wie Fig. 4c zeigt, kann es durchaus unterschiedliche Füllungselemente 3 geben: Während dort die unteren durch jeweils drei Holzbretter 10 gebildet sind, umfasst das oberste zwei brettförmige Elemente 10 sowie mehrere, im vorliegenden Fall drei dazwischen liegende Leisten 15. Diese mit gegenseitigem Abstand installierten Leisten 15 erlauben bspw. ein Gespräch mit einem Nachbarn durch den Zaun hindurch.

Je nach Anwendungsfall können die erfindungsgemäßen Komponenten - also Profile 2, langgestreckte Elemente 10, flächige Füllungselemente 3, sowie Leisten 11, 12 - bearbeitet sein, bspw. gehobelt und/oder geschliffen. Darüber hinaus ist es auch möglich, diese Elemente 2, 3, 10, 11, 12 vor Witterungseinflüssen zu schützen, bspw. mittels Wachs, Öl, Lasur, Lack oder einer oder mehreren sonstigen Beschichtungen. Auch können andere Materialien verwendet werden als Holz, bspw. Aluminium, Stahl, Plexiglas, Lochblech, etc.

Je nach Länge der Profile 2 können mehr oder weniger Füllungselemente 3 übereinander angebracht werden, so dass mit diesem System je nach Bedarf beispielsweise auch die Herstellung eines Zaunes möglich ist, bspw. mit einer Höhe von 90 cm statt 1,80 m. Andere Zwischenwerte sind möglich.

### Bezugszeichenliste

- 1: Wind- und Sichtschutzelement
- 2: Profil
- 3: Füllungselement
- 4: Querschnitt
- 5: Vertiefung
- 6: Seite
- 7: Nut
- 8: Symmetrieebene
- 9: Längsseite
- 10: Langgestrecktes Element
- 11: Leiste
- 12: Leiste
- 13: Nutflanke
- 14: Steg
- 15: Leiste

## Patentansprüche

1. System zur Errichtung einer Wind- und/oder Sichtschutzwand (1), umfassend wenigstens zwei Profile (2) mit jeweils wenigstens einer in Längsrichtung verlaufenden Nut (7), wobei die wenigstens zwei Profile (2) in vertikaler Ausrichtung an zwei benachbarten, im oder am Boden verankerten Pfosten derart festgelegt sind, dass ihre Nuten (7) einander zugewandt sind, und der Zwischenraum zwischen den an benachbarten Pfosten festgelegten Profilen (2) durch mehrere, langgestreckte, horizontal ausgerichtete Füllungselemente (3) überspannt wird, welche zwischen jeweils zwei Profilen (2) mit einander zugewandten Nuten (7) übereinander eingesetzt werden, derart dass sie von den beiden Nuten (7) innerhalb einer gemeinsamen Ebene gehalten werden, wobei ein Füllungselement (3) mehrere langgestreckte, horizontal verlaufende Elemente (10) aufweist, die gleiche Längen aufweisen **dadurch gekennzeichnet, dass** die Elemente (10) an ihren endseitigen Stirnflächen durch je eine stumpf angesetzte, vertikale Leiste (11) untereinander verbunden sind, wobei die endseitigen Leisten (11) eine Breite b haben, die der Dicke D der langgestreckten Elemente (10) entspricht: $D = b .$

2. System nach Anspruch 1, **dadurch gekennzeichnet, dass** die Flanken (13) einer Nut (7) parallel zueinander verlaufen.

3. System nach Anspruch 1 oder 2, **dadurch gekennzeichnet, dass** im Bereich des Nutgrundes eine Verankerung des betreffenden Profils (2) erfolgt, insbesondere mittels das Profil (2) lotrecht zu dessen Nutgrund durchsetzender Befestigungsschrauben.

4. System nach einem der Ansprüche 1 bis 3, **dadurch gekennzeichnet, dass** ein oder mehrere Füllungselemente (3) mit einem oder vorzugsweise beiden Profilen (2) verbunden sind, beispielsweise verschraubt.

5. System nach Anspruch 4, **dadurch gekennzeichnet, dass** ein oder mehrere Schrauben zur Verbindung eines Füllungselementes (3) mit einem Profil (2) dessen Nut (7) durchqueren.

6. System nach Anspruch 5, **dadurch gekennzeichnet, dass** ein oder mehrere Schrauben zur Verbindung eines Füllungselementes (3) mit einem Profil (2) letzteres lotrecht zu dessen Grundfläche durchqueren.

7. System nach einem der vorhergehenden Ansprüche, **dadurch gekennzeichnet, dass** ein Füllungselement (3) aus mehrereren Einzelteilen besteht, welche vor dessen Einsetzen in zwei zueinander parallelen Profilen (2) miteinander verbunden werden.

8. System nach Anspruch 7, **dadurch gekennzeichnet, dass** ein Füllungselement (3) mehrere, übereinander angeordnete, horizontal verlaufende Bretter oder Leisten, umfasst.

9. System nach einem der vorhergehenden Ansprüche, **dadurch gekennzeichnet, dass** mehrere, übereinander angeordnete, horizontal verlaufende, langgestreckte Elemente (10) durch ein oder mehrere, an wenigstens einer Grundfläche des Füllelements (3) vertikal oder geneigt verlaufende Leisten (12) miteinander verbunden sind.

## Claims

1. System for erecting a visual and/or wind shielding wall (1), comprising at least two profiles (2) each having at least one groove (7) extending in the longitudinal direction, whereby at least two profiles (2) extending vertically are fixed at two adjacent posts, which are anchored in or at the ground, in such a way that their grooves (7) are facing each other, **characterized in that** the intermediate space between the profiles (2), which are fixed on the adjacent posts, is spanned by a number of longitudinal filling elements (3) extending horizontally, which are placed between the two profiles (2) one about the other with their grooves (7) facing each other, in such a way that they are held by both grooves (7) within a common plane, whereby a filling element (3) comprises a number of longitudinal, horizontally extending elements (10), which have the same length and are interconnected at their both terminal front faces by a vertical bar (11) each, which is obtuse placed, whereby the terminal bars (11) having a width b, which is equal to the thickness D of the longitudinally extending elements (10): $D = b .$

2. System according to claim 1, **characterized in that** the edges (13) of a groove (7) are extending parallel to each other.

3. System according to claim 1 or 2, **characterized in that** an anchoring of the regarding profile (2) is made in the area of the base of the groove, especially by means of the fastening screws penetrating the profile (2) perpendicularly to the base of the groove.

4. System according to claims from 1 to 3, **characterized in that** one or more filling elements (3) are connected to one or preferably to the both profiles (2), for example screwed.

5. System according to claim 4, **characterized in that**, for a connection of a filling element (3) to a profile (2), one or more screws pass through the groove (7) thereof.

6. System according to claim 5, **characterized in that**, for a connection of a filling element (3) to a profile (2), one or more screws pass through the profile (2) perpendicularly to its base area.

7. System according to any of the previous claims, **characterized in that** a filling element (3) consists of several individual parts, which are being connected to each other before its mounting into the two parallel profiles (2).

8. System according to the claim 7, **characterized in that** a filling element (3) comprises a number of boards or bars extending horizontally and being arranged one above the other.

9. System according to any preceding claims, **characterized in that** several longitudinal elements (10) extending horizontally, which are placed one above the other, are interconnected by one or more bars (12), extending vertically or inclined at least at one base area of the filling element (3).

## Revendications

1. Système de construction d'une paroi de protection contre le vent et/ou contre les regards (1) comportant au moins deux profilés (2) avec respectivement au moins une rainure (7) s'étendant en sens longitudinal, en ce qu'au moins les deux profilés (2) sont fixés en alignement vertical sur deux montants adjacents, ancrés dans ou sur le sol de manière à ce que leurs rainures (7) soient tournées l'une vers l'autre, **caractérisé en ce que** l'espace entre les profilés (2) fixés aux montants adjacents est comblé par plusieurs éléments de remplissage (3) allongés, alignés horizontalement, lesquels sont superposés entre respectivement deux profilés (2) avec des rainures (7) tournées l'une vers l'autre, de telle sorte qu'ils sont maintenus par les deux rainures (7) dans un plan commun, **en ce qu'**un élément de remplissage (3) comporte plusieurs éléments (10) allongés, s'étendant horizontalement et de mêmes longueurs, qui sont reliés entre eux au niveau de leurs faces frontales côté extrémité par respectivement une baguette (11) verticale, rapportée bout à bout, **en ce que** les baguettes (11) côté extrémité ont une largeur b qui correspond à l'épaisseur D des éléments (10) allongés : $D = b .$

2. Système selon la revendication 1, **caractérisé en ce que** les flancs (13) d'une rainure (7) sont parallèles l'un par rapport à l'autre.

3. Système selon la revendication 1 ou 2, **caractérisé en ce qu'**un ancrage du profilé (2) en question s'effectue au niveau du fond de la rainure, en particulier au moyen de vis de fixation traversant le profilé (2) perpendiculairement à son fond de rainure.

4. Système selon l'une des revendications 1 à 3, **caractérisé en ce qu'**un ou plusieurs éléments de remplissage (3) sont reliés à un ou de préférence aux deux profilés (2), par exemple vissés.

5. Système selon la revendication 4, **caractérisé en ce qu'**une ou plusieurs vis pour l'assemblage d'un élément de remplissage (3) avec un profilé (2) traversent sa rainure (7).

6. Système selon la revendication 5, **caractérisé en ce qu'**une ou plusieurs vis pour l'assemblage d'un élément de remplissage (3) avec un profilé (2) traversent ce dernier perpendiculairement à sa surface de base.

7. Système selon l'une des revendications précédentes, **caractérisé en ce qu'**un élément de remplissage (3) est constitué de plusieurs pièces détachées qui sont reliées entre elles en deux profilés (2) parallèles avant leur insertion.

8. Système selon la revendication 7, **caractérisé en ce qu'**un élément de remplissage (3) comporte plusieurs planches ou lattes superposées, s'étendant horizontalement.

9. Système selon l'une des revendications précédentes, **caractérisé en ce que** plusieurs éléments (10) allongés, superposés, s'étendant horizontalement sont reliés entre eux par une ou plusieurs lattes (12) s'étendant verticalement ou de manière inclinée sur au moins une surface de base de l'élément de remplissage (3).
